# FASCICULE DE BREVET EUROPEEN

(11) **EP 2 240 316 B1**
(45) Date de publication et mention de la délivrance du brevet: **16.05.2012**
(21) Numéro de dépôt: 09719964.0
(22) Date de dépôt: 03.02.2009
(51) Int. Cl.: B31B 1/02, B31B 1/28, B31B 17/00

(54) **PROCEDE ET DISPOSITIF POUR LA REALISATION DE BOITES A PARTIR D'UN ENSEMBLE DE DECOUPES**
VERFAHREN UND VORRICHTUNG ZUR HERSTELLUNG VON SCHACHTELN AUS EINEM SATZ VON ROHLINGEN
METHOD AND DEVICE FOR MAKING BOXES FROM A SET OF BLANKS

(30) Priorité: 04.02.2008 FR 0800602
(43) Date de publication de la demande: 20.10.2010
(73) Titulaire: Otor Société Anonyme, 92800 Puteaux (FR)
(72) Inventeur: DESERTOT, Didier, 21560 Arc-sur-Tille (FR); COLAS, Thierry, 21800 Quetigny (FR); SCHUSTER, Eric, Thorey-en-Plaine (FR); MATHIEU, Gérard, 95000 Cergy (FR)
(74) Mandataire: Benech, Frédéric
(86) Numéro de dépôt international: PCT/FR2009/000122
(87) Numéro de publication internationale: WO 2009/112707

(56) Documents cités:
- WO-A-2007/116150
- US-A1- 2004 214 704

## Description

La présente invention concerne un procédé pour la réalisation d'une boîte d'emballage à section polygonale à partir d'au moins deux découpes de matière en feuille de carton ou carton ondulé, à savoir une première découpe formant le fond de la boîte et une deuxième découpe comportant au moins quatre panneaux reliés entre eux par des lignes de pliage parallèles, formant la coiffe de la boîte.

Elle concerne également un dispositif pour la réalisation d'une telle boîte d'emballage.

Elle trouve une application particulièrement importante bien que non exclusive dans le domaine des boîtes renforcées en carton ondulé, ainsi que dans le domaine des boîtes ou emballages de carton ondulé prêt à vendre, c'est-à-dire destinés à rester au moins en partie dans les linéaires de supermarché.

On connaît déjà des procédés et dispositifs de fabrication d'emballage en deux parties obtenues à partir de deux flans ou découpes. Voir par exemple US 2004/214704.

Ces emballages en deux pièces autorisent une désolidarisation ultérieure, une partie de l'emballage restant alors comme présentoir.

On connaît ainsi un système consistant à enrober une première découpe autour d'un mandrin, puis, après encollage, une deuxième découpe que l'on enrobe alors sur la première découpe.

Un tel enrobage en deux temps sur le mandrin se révèle compliqué et ne peut être effectué à forte cadence (supérieure à vingt caisses par minute).

Une autre solution consiste à coller les deux découpes l'une sur l'autre avant enrobage, la deuxième découpe étant placée directement sur la première découpe à partir d'un magasin supérieur.

L'utilisation d'un tel magasin nécessite un dispositif de dépose extrêmement précis, incompatible avec de fortes cadences, et demande des réglages délicats, d'où l'utilisation obligatoire de système de cames et de bras nécessaire à une parfaite répétitivité , et de ce fait plus lent.

La présente invention permet de pallier ces inconvénients.

Elle vise en effet à fournir un procédé et un dispositif de réalisation d'emballages répondant mieux que ceux antérieurement connus aux exigences de la pratique notamment en ce qu'elle permet un montage efficace et rapide en automatique des boîtes à des cadences extrêmement rapides, supérieures à quarante coups par minute, allant jusqu'à de l'ordre de cinquante coups par minute, ce qui n'a jamais été réalisé à ce jour avec des emballages bipartites.

Avec le procédé et le dispositif suivant l'invention, les boîtes obtenues présentent une grande rigidité et une excellente résistance à la compression et à la destruction.

Le procédé et le dispositif selon l'invention répondent ainsi à la demande de la grande distribution, qui recherche depuis de nombreuses années des procédés de fabrication d'emballages directement plaçables sur les étagères de linéaires et autorisant une bonne préhension du produit, à partir de découpes traditionnelles et ce, de façon simple sans demander d'étapes trop délicates de mise en oeuvre.

Il est ainsi possible d'obtenir un emballage ne nécessitant pas de découpes sophistiquées et/ou de colle particulière, et ce tout en conservant des cadences importantes, même avec de faibles grammages.

L'invention présente des résultats particulièrement avantageux avec les découpes dont la partie inférieure des lignes de pliage de la deuxième découpe est découpée et/ou écrasée pour faciliter l'enrobage ultérieur sans glissement, sur la première découpe.

Mais d'autres découpes sont également envisageables, comme on le verra ci-après.

Dans ce but, l'invention propose notamment un procédé pour la réalisation d'une boîte d'emballage à section polygonale à partir d'au moins deux découpes de matière en feuille de carton ou carton ondulé, à savoir une première découpe formant le fond de ladite boîte, et une deuxième découpe comportant au moins quatre panneaux reliés respectivement entre eux par des troisièmes lignes de pliage parallèles, comportant un bord libre inférieur dénué de rabat du côté du fond, ladite deuxième découpe formant une coiffe pour ladite boîte, caractérisé en ce que
on dépile simultanément à partir de deux magasins adjacents et on dépose lesdites découpes sur deux voies parallèles, à savoir une première voie pour la première découpe et une deuxième voie pour la deuxième découpe,
on transfert lesdites découpes sur lesdites voies à plat en les guidant sensiblement avec un jeu latéral entre deux rails par un système d'entraînement à taquets, jusqu'à venir en butée longitudinale à un poste d'assemblage, en position longitudinale déterminée pour chacune des découpes,
on encolle ladite première découpe pendant son transfert vers sa position de butée longitudinale,
on cale en butée latérale respectivement les première et deuxième découpes pour leur donner une position de référence latérale exacte,
on saisit, on transfert latéralement et on place la deuxième découpe sur la première découpe ainsi indexée en échappant les taquets de la première voie lors de l'accostage de la deuxième découpe sur la première, tout en la maintenant par blocage en pression verticale,
on applique alors la deuxième découpe sur la première découpe, pour coller l'une sur l'autre dans leurs positions longitudinales respectivement déterminées,
puis on transfert l'ensemble de découpes ainsi constitué à un poste de formage où on forme la boîte par enroulement des découpes autour d'un mandrin.

Dans des modes de réalisation particuliers, on a de plus recours à l'une et/ou à l'autre des dispositions suivantes :
- pour échapper les taquets de la première voie, on soulève la première découpe au-dessus des dits taquets ;
- pour échapper les taquets de la première voie, on escamote lesdits taquets vers le bas ;
- pour escamoter les taquets de la première voie, on pivote les taquets d'entraînement de ladite première découpe autour d'un axe situé au dessus du plan de la première voie.

Une telle disposition autorise leur dégagement sans accrocher le carton ;
- on exerce le blocage en pression verticale de la première découpe par le biais d'un taquet biseauté vers les découpes actionné verticalement ;
- on amène la deuxième découpe sur la première découpe par translation transversale, après préhension par ventouses aspirantes actionnées verticalement par vérins à moteur électrique linéaire, à une vitesse de translation comprise entre 4m/s et 6m/s ;
- on transfert la deuxième découpe sur la première découpe par un équipage de deux chariots actionné par un système d'entraînement à clampage sur courroie(s) mobile(s) ;
- pour transférer l'ensemble de découpes ainsi constitué au poste de formage, on soulève ledit ensemble pour l'amener en contact avec des ventouses de préhension d'un équipage de transfert de l'ensemble vers le poste de formage ;
- la première découpe comportant une suite d'au moins quatre volets principaux terminée par une languette de fixation, reliés entre eux par des premières lignes de pliage parallèles entre elles, ladite suite de volets formant les parois externes de l'embase de la boîte, comportant d'un côté un bord libre supérieur dénué de rabat et étant reliée de l'autre côté à une suite de rabats par des deuxièmes lignes de pliage perpendiculaires aux dites premières lignes de pliage, on place la deuxième découpe sur la première découpe en alignant ou en alignant sensiblement le bord libre de la deuxième découpe avec les deuxièmes lignes de pliage de la première découpe et en superposant les troisièmes lignes de pliage par rapport aux premières lignes de pliage de la première découpe ;
- la première découpe comportant un panneau central et quatre rabats périphériques latéraux, on place l'un des dits rabats préalablement encollé en vis à vis d'un volet de la deuxième découpe pour former une fois replié autour du mandrin un fond en forme de barquette.

L'invention propose également un dispositif permettant de mettre en oeuvre le procédé tel que décrit ci-dessus.

Elle concerne aussi plus particulièrement un dispositif pour la réalisation d'une boîte d'emballage à section polygonale à partir d'au moins deux découpes de matière en feuille de carton ou carton ondulé, à savoir une première découpe formant le fond de ladite boîte, et une deuxième découpe comportant au moins quatre panneaux respectivement reliés entre eux par des troisièmes lignes de pliage parallèles, comportant un bord libre inférieur dénué de rabat du côté du fond, ladite deuxième découpe formant une coiffe pour ladite boîte, caractérisé en ce que il comporte
deux magasins adjacents de stockage respectivement des première et deuxième découpes,
des moyens de transfert desdites découpes à un poste d'assemblage comprenant
des moyens de préhension des découpes à partir desdits magasins,
deux voies parallèles de transfert à plat des dites découpes vers un poste d'assemblage, à savoir une première voie pour la première découpe et une deuxième voie pour la deuxième découpe, chaque voie comprenant un système d'entraînement à taquets,
des moyens de guidage de chacune desdites découpes, comprenant chacun deux rails de guidage des découpes sensiblement avec un jeu latéral jusqu'au poste d'assemblage, et
des moyens de butée longitudinale audit poste d'assemblage, en position longitudinale déterminée pour chacune des découpes,
des moyens d'encollage de la première découpe pendant son transfert, vers sa position longitudinale,
des moyens de calage en butée latérale des première et deuxième découpes pour leur donner une position respective de référence latérale exacte contre un des rails,
des moyens de saisie et de transfert latéralement par ventouses de la deuxième découpe pour la placer sur la première découpe ainsi indexée, dans leurs positions longitudinales et latérales respectives déterminées,
des moyens d'échappement des taquets de la première voie par rapport à la première découpe, lors de l'accostage de la deuxième découpe sur la première, et des moyens de blocage de ladite première découpe en pression verticale lors de l'échappement,
des moyens d'application de la deuxième découpe sur la première découpe, et des moyens de transfert de l'ensemble de découpes ainsi constitué à un poste de formage.

Avantageusement, le dispositif comporte de plus un poste de formage comprenant un mandrin et des moyens d'enroulement des découpes autour du mandrin pour former la boîte.

Dans un mode de réalisation avantageux, les moyens d'échappement sont des moyens d'escamotage vers le bas des taquets.

Dans un autre mode de réalisation, les moyens d'échappement des taquets sont des moyens agencés pour soulever la découpe au-dessus desdits taquets.

Egalement avantageusement les moyens de blocage en pression verticale de la première découpe comporte un taquet biseauté vers les découpes actionné par vérin.

Dans un mode de réalisation avantageux, les moyens pour réaliser l'escamotage vers le bas des taquets, comportent des moyens de pivotement de ces derniers autour d'un axe situé au-dessus du plan de la première voie, ce qui autorise un dégagement sans accrocher le carton.

Avantageusement, les moyens de saisie et de transfert de la deuxième découpe sur la première découpe comprennent des moyens de préhension par ventouses aspirantes actionnées verticalement par vérins à moteur électrique linéaires à une vitesse de translation comprise entre 4m/s ou 6m/s. Ceci entraîne des accélérations pouvant atteindre et/ou être supérieures à 7g.

Egalement avantageusement le dispositif décrit ci-dessus est caractérisé en ce que la première découpe comportant une suite d'au moins quatre volets principaux terminée par une languette de fixation, reliés entre eux par des premières lignes de pliage parallèles entre elles, ladite suite de volets formant les parois externes de l'embase de la boîte et étant reliée d'un coté à une suite de rabats par des deuxièmes lignes de pliage perpendiculaires aux dites premières lignes de pliage, les moyens de saisie et de transfert sont agencés pour placer les troisièmes lignes de pliage de la deuxième découpe de façon sensiblement alignées par rapport aux premières lignes de pliage de la première découpe,
et en ce que les moyens d'application de la deuxième découpe sur la première sont agencés pour coller les deux panneaux sur les deux volets non adjacents en vis à vis.

L'invention sera mieux comprise au vu de la description qui suit des modes de réalisation donnés ci-après à titre d'exemples non limitatifs.

Elle se réfère aux dessins qui l'accompagnent dans lesquels :
La figure 1 donne une vue en perspective d'un ensemble de première et de deuxième découpes utilisables avec l'invention.
La figure 2 est un schéma en perspective général d'un dispositif mettant en oeuvre le procédé selon un mode de réalisation de l'invention.
Les figures 3A et 3B montrent les voies de transfert des première et deuxième découpes en plan et en perspective.
La figure 4 montre plus particulièrement des moyens d'ajustage et de calage utilisés avec le système de taquets de transfert selon le mode de réalisation de l'invention des figures 3, pour la première voie.
La figure 5 est une vue en perspective de deux voies de transfert selon le mode de réalisation du dispositif de la figure 2.
La figure 6 est une vue en perspective des moyens d'encollage permettant la fixation d'une découpe sur l'autre avec un dispositif selon un mode de réalisation de l'invention.
La figure 7 est une vue en perspective du chariot de transfert de la deuxième découpe sur la première découpe pour former l'ensemble de découpes utilisé avec l'invention.
La figure 8 est une vue en perspective des moyens d'application d'une découpe sur l'autre, pour le collage selon un mode de réalisation de l'invention.
La figure 9 est une vue en perspective schématique du dispositif de transfert entre le poste d'assemblage des découpes et le poste de formage de la boîte autour du mandrin selon un mode de réalisation de l'invention.
La figure 10 montre en perspective un mode de réalisation du transfert entre le poste d'assemblage et le poste de formage du dispositif de la figure 2.

La figure 1 montre un ensemble de découpes 1 utilisable de façon plus particulièrement avantageuse avec l'invention.

Il comporte une première découpe 2 formant le fond de la boîte et une deuxième découpe 3 comportant quatre panneaux rectangulaires 4, 5, 6, 7 et une languette de collage 8, reliés entre eux par des troisièmes lignes de pliage parallèles 9.

La deuxième découpe 3 comporte d'un côté un jeu de rabats 10, rectangulaires destiné à former le dessus de la boîte, une fois celle-ci réalisée, par collage les uns sur les autres après remplissage, et comporte un bord libre 11 de l'autre côté, dénué de rabat, de façon connue en elle-même.

La première découpe 2, propre à former une ceinture destinée à constituer un fond de type présentoir, comprend quatre volets rectangulaires principaux 12, 13, 14, 15 formant les parois externes de l'embase de la boîte. Ils sont reliés entre eux par des premières lignes de pliage 16 parallèles entre elles, et sont terminés, à l'extrémité opposée par rapport à la languette 8 de la deuxième découpe, par une languette de collage 17.

La suite de volets comporte un bord libre 18 du côté de la deuxième découpe, et une suite de rabats rectangulaires 19 du côté opposé, reliés aux dits volets par des deuxièmes lignes de pliage 20 perpendiculaires aux premières lignes 16.

Les premières lignes de pliage 16 et les troisièmes lignes de pliage 9, sont lorsque les deux découpes vont être disposées en vis à vis pour être collées l'une sur l'autre sensiblement alignées.

Par sensiblement alignées on entend tout mode de réalisation qui va permettre un enrobage ultérieur découpé autour d'un mandrin, soit grâce à la présence d'échancrures en partie basse de deuxième découpe, soit du fait d'un décalage entre première ligne de pliage et troisième ligne de pliage, décalage de plus en plus important au fur et à mesure de l'enrobage, pour entériner le rattrapage des jeux de la découpe externe par rapport à la découpe interne, soit dans un mode de réalisation plus avantageux de l'invention autorisant les plus fortes cadences, par une superposition précise, auquel cas au moins deux sur trois des troisièmes lignes de pliage de la deuxième découpe sont en partie basse 21 découpées ou écrasées en vis à vis de la première ligne de pliage correspondante.

Par portion découpée, on entend une portion incisée ou fendue de façon traversante par exemple par une lame de coupe ou couteau, de part en part, sans enlèvement de matière, ou dans un mode de réalisation sensiblement sans élément de matière (c'est à dire avec une fente de moins d'un ou deux millimètre de largueur), contrairement aux échancrures de l'art antérieur.

Par écrasement on entend mâchage du rainant de la ligne de pliage.

Un mode de réalisation où les lignes de pliage sont légèrement décalées les unes par rapport aux autres pour permettre lors de l'enrobage autour du mandrin, un empilement des cotes avec possibilité de glissement d'une découpe par rapport à l'autre est également possible.

Toutefois, et comme indiqué ci-dessus, il est curieusement plus avantageux avec le procédé et le dispositif selon l'invention, d'utiliser deux découpes dont les lignes de pliage sont superposées en partie basse 21 des lignes de pliage 9 par rapport aux lignes 16, soit avec mâchage sur la hauteur de la ligne 16 ou sur une hauteur un peu supérieure, soit avec découpe éventuellement latéralement légèrement décalée par rapport à la ligne de pliage de la première découpe en vis à vis, mais toujours sur la hauteur, d'une valeur correspondant au minimum à la valeur cumulée des épaisseurs des papiers (et non du carton) constituant les flans, c'est-à-dire très faibles puisque d'une valeur inférieure à de l'ordre de 1 ou 2 mm ou par exemple de 0,5 à 0,7 mm entre rainans.

L'autre côté 18 de la première découpe est quant à lui dénué de rabat.

Deux des volets par exemple le volet intermédiaire 13 et le volet d'extrémité 15 sont, quant à eux encollés, par exemple par des lignes d'encollage à la colle dite « hot melt » 22, de façon connue en elle-même.

Dans le mode de réalisation plus particulièrement décrit des emballages utilisables avec l'invention on utilisera un collage interdisant le mouvement relatif des découpes l'une par rapport à l'autre, grâce au mode de superposition plus particulièrement décrit ci-dessus, favorable aux grandes cadences.

Rappelons que par collage interdisant le mouvement relatif il faut entendre un collage empêchant le mouvement dans le sens du plan des volets et panneaux, sans arrachage et délaminage.

Par contre un tel collage va autoriser une désolidarisation ultérieure des éléments de la boîte ainsi formée par arrachage transversal de l'un par rapport à l'autre de façon manuelle pour libérer la coiffe de l'embase formant présentoir.

On peut utiliser avec l'invention, des découpes en carton ondulé par exemple de 2 à 3 mm d'épaisseur, mais ce procédé autorise de façon surprenante et grâce à la combinaison des étapes qu'il met en oeuvre, l'utilisation de carton de faible épaisseur et de faible grammage, par exemple inférieur à 100 gr.

En référence à la figure 1, on voit ensuite que (deuxième schéma de la figure) la deuxième découpe 3 est, après encollage des volets 13 et 15, appliquée sur la première découpe en alignant les bords libres 11 et 18, et en superposant les zones 21 avec les premières lignes de pliages 16, puis amenée sous le mandrin 23 pour ensuite être enrobée (flèche F) avant que les languettes de collage 8 et 17, elles-mêmes préalablement encollées, soit rabattues successivement sur la face externe en vis-à-vis du panneau au volet adjacent pour permettre la formation finale de la boîte, le bas de la languette 8 étant découpé pour permettre le passage de la languette 17.

On va maintenant décrire en référence aux figures 2 et suivantes un dispositif 24 selon l'invention.

Par la suite, on utilisera les mêmes numéros de référence pour désigner les mêmes éléments.

Celui-ci comprend deux magasins adjacents 25 et 26 en biais, connus en eux-mêmes (cf. figure 5) respectivement de stockage de premières découpes 2 et de deuxièmes découpes 3.

Des moyens de préhension 27, 28 de découpe à partir desdits magasins par ventouse du type « flip-flop » sont prévus pour alimenter les deux voies horizontales parallèles 29, 30 de transfert à plat des découpes vers un poste d'assemblage 31, à savoir une première voie 29 pour la première découpe et une deuxième voie 30 pour la deuxième découpe, chaque voie comprenant un système d'entraînement 32, 33 des découpes, à taquets, comme cela sera décrit plus précisément ci-après.

Le dispositif comprend des moyens 34, 35 de butée longitudinale au poste d'assemblage de chacune des premières et deuxièmes découpes à leur position respective, formé par des taquets escamotables activés par vérin électrique, entre une position basse située sous le plan de la voie, et une position haute de butée, des moyens 36 d'encollage (voir figure 6) de la première découpe pendant son transfert comprenant des buses 37 d'application de colle hot melt vers le bas, alimenté par des tuyaux calorifugés 38, montés sur un chariot 39 réglable en x, y.

Le dispositif (cf. figure 3) comporte par ailleurs des rails de guidage 40, 41, 42, 43, respectivement des découpes 2 et 3 pendant leur transfert, sur les voies 29, 30, et des moyens 44 de calage en butée latérale de la première découpe 2 et pour la deuxième découpe (non représentée) pour leur donner une position de référence latérale exacte contre un rail de guidage de référence respectif (40 ou 42).

Les moyens de calage 44 seront décrits plus précisément ci-après.

Le dispositif comprend également des moyens 50 de saisie et de transfert latéralement par ventouse 51 de la deuxième découpe 3 pour la placer sur la première découpe 2 préalablement ainsi indexée, qui vont quant à eux être précisés par la suite en référence à la figure 7.

Le dispositif 24 comprend de plus (cf. figure 4), des moyens d'escamotage 60 et (cf. figure 8) des moyens d'application 70 de la première découpe sur la deuxième découpe.

Enfin il comporte (cf. également figure 9 et 10) des moyens 80 de transfert de l'ensemble de découpes ainsi constitué à un poste de formage 90.

On a représenté sur les figures 3, 3B et 4 plus précisément, bien que schématiquement, la partie amont du dispositif selon le mode de réalisation de l'invention plus particulièrement décrit ici.

Celui-ci comprend deux magasins adjacents de stockage de découpes 25 et 26 et les deux voies parallèles 29 et 30 de transfert de la première découpe 2 et de la deuxième découpe 3 au poste d'assemblage 31 proprement dit.

Les voies 29 et 30 sont deux voies parallèles comportant des moyens de préhension et de déplacement des découpes par les systèmes d'entraînement 32, 33 comprenant des courroies sans fin C, par exemple actionnées par moteur pas à pas sur lesquels sont fixés de façon réglable en distance des taquets 61 pour les premières découpes et 62 pour les deuxièmes découpes, qui permettent le déplacement desdites découpes en les poussant, entre les rails du guidage 40, 41 pour les premières découpes et 42, 43 pour les deuxièmes découpes.

Ces guidages sont effectués de façon classique, avec un léger jeu compte tenu des tolérances de fabrication des découpes notamment liées au risque de voilage et/ou aux variations des températures et humidité ambiantes entraînant des déformations du carton.

Le dispositif 24 selon le mode de réalisation de l'invention plus particulièrement décrit ici, comporte à l'extrémité des deux voies 29, 30, les moyens de butée longitudinales 34 et 35 qui vont permettre une position de référence longitudinale précise des deux découpes.

Celles-ci sont réglées préalablement notamment par les distances des taquets 61, 62 sur les courroies sans fin de déplacement des découpes.

Les moyens 44 de calage longitudinal comprennent quant à eux un taquet 63 mobile dans le plan de la voie 29 dont la course va être réglée par l'intermédiaire d'un vérin électrique pour excercer une pression souple sur le bord du carton 64, grâce par exemple à un ressort 65 de mise en pression. Les moyens 44 permettent de donner une position de référence latérale exacte à la première découpe 2.

Avantageusement, il peut également être prévu des moyens similaires 66 de calage de la deuxième découpe, pour la positionner exactement par rapport à son rail de référence 42.

Les taquets 63 et 66 sont par exemple également escamotables vers le bas pour faciliter ensuite l'enlevage des découpes.

Selon le mode de réalisation de l'invention plus particulièrement décrit ici, il est également prévu l'escamotage des taquets 61 vers le bas lorsque la deuxième découpe va venir être accostée sur la première découpe.

Pour ce faire, des moyens d'escamotage sont constitués par des leviers 66 qui vont pivoter autour d'un axe 67 parallèle au plan des voies de transfert disposées au-dessus desdits plans (cf. figure 4), par exemple à une distance d. Ceci permet (cf.flèche 68) l'escamotage des taquets sans risquer d'accrocher le bord 18 du flan 2 de la première découpe avant accostage.

Il est également prévu un taquet 69 de forme biseautée vers la découpe, actionnée par vérin électrique, qui va descendre avec un léger décalage dans le temps par rapport à la montée du taquet de blocage longitudinal 34, pour permettre de bloquer la découpe lors de l'effacement des taquets 61, afin d'éviter tout recul de la découpe, dont la position exacte risquerait d'être faussée avant la mise en place précise de la deuxième découpe sur la première découpe.

La figure 6 montre les moyens 36 d'encollage utilisés dans un dispositif selon l'invention, connus en eux-mêmes. Ces moyens d'encollage permettent par l'intermédiaire de buses 37 la projection de jets de colle par le dessus sur les volets 13 et 15, ainsi que sur les languettes 8 et 17, des premières et deuxièmes découpes par exemple sous forme de traits comme montrés sur la figure 1.

Un dispositif précis permet de positionner les traits de colle par réglage des projecteurs en fonction de la taille des découpes, la machine étant bien entendu modulable pour traiter des premières et deuxièmes découpes de dimension assez différentes, et ce jusqu'à des tailles très petites (cf. figure 7).

On a représenté sur cette figure et plus précisément, les moyens 50 de transfert de la deuxième découpe sur la première découpe.

Les moyens 50 comportent deux chariots, à savoir un premier chariot 52 comportant quatre ventouses 51 solidaires les unes des autres, et un deuxième chariot 53 réglable en distance par rapport au premier chariot, comprenant quant à lui deux ventouses 51.

Ces deux chariots vont permettre une grande adaptabilité dans la taille des découpes que l'on va pouvoir traiter.

Selon le mode de réalisation de l'invention plus particulièrement décrit, les ventouses 51 sont actionnées verticalement par des vérins 54 à moteur électrique linéaire du type fabriqué par la société suisse LINMOT. Il s'agît de vérins fragiles, très sensibles au moindre choc latéral, mais d'un fonctionnement exactement précis et rapide et d'un poids très léger.

Avec le dispositif, selon l'invention, et bien qu'ils aient semblé incompatibles de prime abord, de tels vérins se sont révélés fonctionner parfaitement de façon surprenante. Leur utilisation présente l'avantage d'une possibilité de fonctionnement très rapide étant rappelé que les vitesses de la translation des chariots, comprises entre 4m/s et 6m/s entraînent des accélérations extrêmement fortes.

Pour ce faire, les chariots sont par exemple montés par le biais d'un dispositif à machine débrayable avec amortisseur à ressort sur un système d'entraînement 55 comprenant une courroie 56 interne à un boîtier 57, formant poutre de support et de guidage entraînée par poulies 58 actionnées par un moteur 59 de façon connue en elle-même.

Les chariots sont rendus solidaires de la courroie 56 par exemple par clampage de mors solidaires du train de chariots dont l'espacement a été préalablement réglé. Un dispositif d'actionnement du clampage par ressort, connu en lui-même, permet le fonctionnement des mors, en ouverture/fermeture.

La figure 8 illustre les moyens 70 d'application de la deuxième découpe sur la première découpe. Ils comportent un système 71 à double vérins 72 permettant de monter et de descendre une barre d'application 73 de longueur réglable, agencée pour exercer la pression d'une découpe sur l'autre, de façon précise et permettant un bon éclatement de la colle lors de la compression.

Les figures 9 et 10 montrent, quant à elles, les éléments du dispositif permettant le transfert de l'ensemble de découpes ainsi collées au poste de formage.

Plus précisément, il est prévu des moyens 80 de transfert de l'ensemble des découpes 2 et 3, assemblées comme décrit ci-avant. Ceux-ci comprennent un tapis 81 qui amène les découpes sous un ensemble 82 du type flip/flop muni de quatre jeux 83 de deux ventouses 84, le tapis se déplaçant verticalement (flèche 85), pour venir accoster les ventouses, ce qui permet de minimiser leur usure par frottement.

L'ensemble 82 est alors actionné pour prendre les découpes et par un mouvement de rotation translatif 86, les amener à l'horizontale sur le tapis 87 de déplacement de l'ensemble sous le mandrin 23.

En d'autres termes, en montant l'ensemble de découpes vers le haut cela autorise un accostage des ventouses de façon verticale plutôt que sensiblement horizontal, compte tenu du relativement faible décalage en hauteur des plans d'assemblage avec le plan de formage, ce qui aurait sinon comme effet d'user les ventouses.

L'ensemble est ensuite amené au dessous du mandrin, de façon connue en elle-même au poste de formage 90 avant de former l'emballage 91 comme représenté sur la figure 9.

Selon les modes de réalisation de l'invention plus particulièrement décrit ici, il est avantageux d'utiliser essentiellement des moteurs dit « brushless » pour l'actionnement des différents éléments mécaniques.

On va maintenant décrire le fonctionnement du dispositif en référence aux figures 2 et 3.

A partir des magasins 25, 26, préalablement remplis, on dépile et on dépose sur leur voie respective les première et deuxième découpes, qui sont reprises par les taquets, et déplacées jusqu'à leur position de butée longitudinale.

La première découpe est encollée pendant le transfert.

On vient alors taquer les découpes grâce aux taquets latéraux 44 et 66 montés élastiquement sur ressort, contre leurs rails respectifs 40, 42.

Puis avec les chariots 50, on saisit la deuxième découpe 3, en actionnant les vérins à la course réglée précisément vers le bas, puis on met au vide les ventouses 51. On amène ensuite ladite deuxième découpe en vis-à-vis de la première découpe 2, qu'on abaisse, en escamotant les taquets 61. La deuxième découpe est alors posée précisément en vis-à-vis en alignant les lignes de pliage, la première découpe étant retenue par un taquet 69 évitant à cette dernière de repartir.

Les ventouses sont larguées et les chariots repartent instantanément pour reprendre la deuxième découpe suivante, pendant que la barre de mise en compression et d'éclatement de la colle est descendue sur les découpes.

Les taquets 69 et 34 de butée longitudinale s'effacent et libèrent l'ensemble de découpes, en même temps que la barre remonte.

Puis l'ensemble est amené en étant poussé par les taquets en position de reprise sur une table, qui soulève ledit ensemble, en même temps qu'est amenée en vis-à-vis une barre de reprise flip/flop.

Celui-ci se saisit de l'ensemble, qu'il vient alors positionner (cf.figure 9) sur un tapis de transfert avant le plaquage sous le mandrin 23, connu en lui-même.

Puis la caisse est enrobée autour du mandrin, ici encore de façon connue, par rabattage, avant d'être éjectée.

## Revendications

1. Procédé pour la réalisation d'une boîte d'emballage à section polygonale à partir d'au moins deux découpes de matière en feuille de carton ou carton ondulé, à savoir une première découpe (2) formant le fond de ladite boîte, et une deuxième découpe (3) comportant au moins quatre panneaux (4, 5, 6, 7) respectivement reliés entre eux par des troisièmes lignes (9) de pliage parallèles, comportant un bord libre inférieur dénué de rabat du côté du fond, ladite deuxième découpe formant une coiffe pour ladite boîte, **caractérisée en ce que**
on dépile simultanément à partir de deux magasins adjacents (25, 26) et on dépose lesdites découpes (2, 3) sur deux voies parallèles (29, 30), à savoir une première voie (29) pour la première découpe et une deuxième voie (30) pour la deuxième découpe,
on transfert lesdites découpes sur lesdites voies à plat en les guidant sensiblement avec un jeu latéral entre deux rails (40, 41 ; 42, 43) par un système d'entraînement à taquets, jusqu'à venir en butée longitudinale à un poste d'assemblage, en position longitudinale déterminée pour chacune des découpes,
on encolle ladite première découpe (2) pendant son transfert vers la position de butée longitudinale (34, 35),
on cale en butée latérale respectivement les première et deuxième découpes pour leur donner une position de référence latérale exacte,
on saisit, on transfert latéralement et on place la deuxième découpe (3) sur la première découpe (2) ainsi indexée, en échappant les taquets (61) de la première voie lors de l'accostage de la deuxième découpe sur la première, tout en la maintenant par blocage en pression verticale,
on applique alors la deuxième découpe sur la première découpe, pour coller lune sur l'autre, dans leurs positions longitudinales respectives déterminées,
puis on transfert l'ensemble de découpes ainsi constitué à un poste de formage (90) où on forme la boîte par enroulement des découpes autour d'un mandrin.

2. Procédé selon la revendication 1, **caractérisé en ce que** pour échapper les taquets (61) de la première voie (29), en soulève la première découpe (2) au-dessus desdits taquets.

3. Procédé selon la revendication 1, **caractérisée en ce que** pour échapper les taquets (61) de la première voie, on escamote lesdits taquets vers le bas.

4. Procédé selon la revendication 3, **caractérisé en ce que** pour réaliser l'escamotage des taquets, on pivote ces derniers autour d'un axe (67) situé au dessus du plan de la première voie, ce qui autorise un dégagement sans accrocher le carton.

5. Procédé selon l'une des revendications précédentes, **caractérisé en ce que** on exerce le blocage en pression verticale par le biais d'un taquet (63) biseauté vers les découpes actionné verticalement.

6. Procédé selon l'une quelconque des revendications précédentes, **caractérisé en ce qu'**on amène la deuxième découpe (3) sur la première découpe par translation transversale, après préhension par ventouses aspirantes (51) actionnées, verticalement par vérins à moteur électrique linéaire, à une vitesse de translation comprise entre 4m/s et 6m/s.

7. Procédé selon la revendication 6, **caractérisé en ce que** on transfert la deuxième découpe (3) sur la première découpe (2) par un équipage de deux chariots (52, 53) actionné par un système d'entraînement à clampage sur courroie.

8. Procédé selon l'une quelconque des revendications précédentes, **caractérisé en ce que**, pour transférer l'ensemble de découpes ainsi constitué au poste de formage, on soulève ledit ensemble pour l'amener en contact avec des ventouses (84) de préhension d'un équipage de transfert de l'ensemble vers le poste de formage.

9. Procédé selon l'une quelconque des revendications précédentes, **caractérisé en ce que**, la première découpe (2) comportant une suite d'au moins quatre volets principaux (12, 13, 14, 15) terminée par une languette (17) de fixation, reliés entre eux par des premières lignes de pliage (16) parallèles entre elles, ladite suite de volets formant les parois externes de l'embase de la boîte, comportant d'un côté un bord libre (18) supérieur dénué de rabats et étant reliée de l'autre coté à une suite de rabats par des deuxièmes lignes de pliage (20) perpendiculaires aux dites premières lignes de pliage, on place la deuxième découpe (3) sur la première découpe en alignant ou en alignant sensiblement le bord libre (11) de ladite deuxième découpe avec les deuxièmes lignes de pliage (20) de la première découpe et en superposant les troisièmes lignes de pliage (9) par rapport aux premières lignes de pliage (16) de la première découpe.

10. Procédé selon l'une quelconque des revendications 1 à 8, **caractérisé en ce que** la première découpe (2) comportant un panneau central et quatre rabats périphériques latéraux, on place l'un des dits rabats préalablement encollé en vis à vis d'un volet de la deuxième découpe pour former une fois replié autour du mandrin un fond en forme de barquette.

11. Dispositif (24) pour la réalisation d'une boîte d'emballage à section polygonale à partir d'au moins deux découpes (2, 3) de matière en feuille de carton ou carton ondulé, à savoir une première découpe (2) formant le fond de ladite boîte, et une deuxième découpe (3) comportant au moins quatre panneaux (4, 5, 6, 7) reliés entre eux par des troisièmes lignes de pliage (9) parallèles, comportant un bord libre inférieur (11) dénué de rabat du côté du fond, ladite deuxième découpe formant une coiffe pour ladite boîte, **caractérisé en ce que** il comporte
deux magasins adjacents (25, 26) de stockage respectivement des première et deuxième découpes,
des moyens de transfert desdites découpes à un poste d'assemblage comprenant :
des moyens de préhension (27, 28) des découpes à partir desdits magasins,
deux voies parallèles (29, 30) de transfert à plat des dites découpes vers un poste d'assemblage (31), à savoir une première voie (29) pour la première découpe (2) et une deuxième voie (30) pour la deuxième découpe (3), chaque voie comprenant un système d'entraînement (32, 33) des découpes à taquets,
des moyens de guidage de chacune desdites découpes, comprenant chacun deux rails (40, 41 ; 42, 43) de guidage des découpes (2, 3) sensiblement avec un jeu latéral jusqu'au poste d'assemblage, et
des moyens (34, 35) de butée longitudinale audit poste d'assemblage, en position longitudinale déterminée pour chacune des découpes,
des moyens (36) d'encollage de la première découpe pendant son transfert, vers sa position longitudinale,
des moyens (44) de calage en butée latérale des première et deuxième découpes pour leur donner une position respective de référence latérale exacte contre un des rails,
des moyens (50) de saisie et de transfert latéralement par ventouses (51) de la deuxième découpe (3) pour la placer sur la première découpe (2) ainsi indexée, dans leurs positions longitudinales respectives déterminées,
des moyens d'échappement (60) des taquets de la première voie par rapport à la première découpe, lors de l'accostage de la deuxième découpe sur la première, et des moyens de blocage de ladite première découpe en pression verticale lors de l'échappement,
des moyens d'application (70) de la deuxième découpe sur la première découpe,
et des moyens (80) de transfert de l'ensemble de découpes ainsi constitué à un poste de formage(90).

12. Dispositif selon la revendication 11, **caractérisé en ce que** il comporte de plus ledit poste de formage (90) comprenant un mandrin (23) et des moyens d'enroulement des découpes autour dudit mandrin pour former la boîte.

13. Dispositif selon l'une quelconque des revendications 11 et 12, **caractérisé en ce que** les moyens de blocage en pression verticale comporte un taquet biseauté (69) vers les découpes actionné par vérin.

14. Dispositif selon l'une quelconque des revendications 11 à 13, **caractérisé en ce que** les moyens (60) pour réaliser l'échappement des taquets (61) comportent des moyens pour réaliser l'effacement des taquets vers le bas par pivotement de ces derniers autour d'un axe (67) situé au dessus du plan de la première voie.

15. Dispositif selon l'une quelconque des revendications 11 à 14, **caractérisé en ce que** les moyens (50) de saisie et de transfert de la deuxième découpe (3) sur la première découpe comprennent des moyens de translation transversale comportant des moyens de préhension par ventouses (51) aspirantes actionnées verticalement par vérins (54) à moteur électrique linéaire, à une vitesse de translation comprise entre 4m/s et 6m/s.

16. Dispositif selon la revendication 15, **caractérisé en ce que** les moyens (50) de transfert de la deuxième découpe (3) sur la première découpe (2) comprennent un équipage de deux chariots (52, 53) actionné par un système d'entraînement (55, 56) à clampage sur courroie.

17. Dispositif selon l'une quelconque des revendications 11 à 16, **caractérisé en ce que** les moyens (50) de transfert de l'ensemble de découpes (2, 3) au poste de formage (90) comprennent un équipage de déplacement desdites découpes au poste de formage muni de ventouses (61) de préhension aspirantes et des moyens agencés pour soulever ledit ensemble pour l'amener en contact avec lesdites ventouses de préhension.

18. Dispositif selon l'une quelconque des revendications 11 à 17, **caractérisé en ce que**
la première découpe (2) comportant une suite d'au moins quatre volets principaux (12, 13, 14, 15) terminée par une languette de fixation (17), reliés entre eux par des premières lignes de pliage (16) parallèles entre elles, ladite suite de volets formant les parois externes de l'embase de la boîte et étant reliée d'un coté à une suite de rabats par des deuxièmes lignes de pliage perpendiculaires aux dites premières lignes de pliage, les moyens de saisie et de transfert sont agencés pour placer les troisièmes lignes de pliage de la deuxième découpe de façon sensiblement alignées par rapport aux premières lignes de pliage de la première découpe,
et **en ce que** les moyens d'application de la deuxième découpe sur la première sont agencés pour coller les deux panneaux sur les deux volets non adjacents en vis à vis.

## Claims

1. Method for the production of a packing box with a polygonal section from at least two cut shapes of cardboard sheet or corrugated cardboard sheet material, namely a first cut shape (2) forming the bottom of said box, and a second cut shape (3) comprising at least four panels (4, 5, 6, 7) respectively connected to one another by third parallel fold lines (9), comprising a lower free edge with no flaps on the bottom side, said second cut shape forming a lid for said box, **characterised in that** said cut shapes (2, 3) are simultaneously removed from stacks in two adjacent magazines (25, 26) and placed on two parallel tracks (29, 30), namely a first track (29) for the first cut shape and a second track (30) for the second cut shape,
said cut shapes are transferred to said tracks flat, being guided substantially with a lateral gap between two rails (40, 41; 42, 43) by a drive system with stops, until they come into longitudinal abutment in an assembly station, in a longitudinal position set for each of the cut shapes,
glue is applied to said first cut shape (2) during its transfer to the longitudinal abutment position (34, 35), the first and second cut shapes are respectively clamped in lateral abutment to give them a precise lateral reference position,
the second cut shape (3) is grasped, transferred laterally and placed on the first cut shape (2) thus indexed, the stops (61) of the first track being disengaged when the second cut shape is moved into position on the first, while it is held by locking with vertical pressure,
the second cut shape is then applied to the first cut shape, to glue one to the other, in their respective predetermined longitudinal positions,
then the assembly of cut shapes so formed is transferred to a forming station (90) in which the box is formed by rolling the cut shapes around a mandrel.

2. Method according to claim 1, **characterised in that** to disengage the stops (61) of the first track (29), the first cut shape (2) is raised above said stops.

3. Method according to claim 1, **characterised in that** to disengage the stops (61) of the first track, said stops are retracted downwards.

4. Method according to claim 3, **characterised in that** to achieve the retraction of the stops, the latter are pivoted about an axis (67) located above the plane of the first track, which allows disengagement without catching the cardboard.

5. Method according to one of the preceding claims, **characterised in that** the locking with vertical pressure is executed through the medium of a stop (63) which is bevelled towards the cut shapes and actuated vertically.

6. Method according to any one of the preceding claims, **characterised in that** the second cut shape (3) is moved on to the first cut shape by transverse translation, after gripping by means of suction cups (51) actuated vertically by jacks with a linear electric motor, at a speed of translation of between 4m/s and 6m/s.

7. Method according to claim 6, **characterised in that** the second cut shape (3) is transferred on to the first cut shape (2) by an arrangement of two carriages (52, 53) actuated by a belt clamping drive system.

8. Method according to any one of the preceding claims, **characterised in that**, in order to transfer the assembly of cut shapes so-formed to the forming station, said assembly is raised to bring it into contact with gripping cups (84) of an arrangement for transferring the assembly to the forming station.

9. Method according to any one of the preceding claims, **characterised in that**, the first cut shape (2) having a series of at least four main leaves (12, 13, 14, 15) terminated by a fixing tongue (17), connected together by first parallel fold lines (16) between them, said series of leaves forming the external walls of the base of the box, having on one side an upper free edge (18) with no flaps and being connected on the other side to a series of flaps by second fold lines (20) perpendicular to said first fold lines, the second cut shape (3) is placed on the first cut shape, the free edge (11) of said second cut shape being aligned or substantially aligned with the second fold lines (20) of the first cut shape and the third fold lines (9) being superposed in relation to the first fold lines (16) of the first cut shape.

10. Method according to any one of claims 1 to 8, **characterised in that** the first cut shape (2) having a central panel and four lateral peripheral flaps, one of said previously glued flaps is placed face to face with a leaf of the second cut shape to form a bottom in the shape of a boat once folded around the mandrel.

11. Device (24) for the production of a packing box with a polygonal section from at least two cut shapes (2, 3) of cardboard sheet or corrugated cardboard sheet material, namely a first cut shape (2) forming the bottom of said box, and a second cut shape (3) having at least four panels (4, 5, 6, 7) connected together by third parallel fold lines (9), having a lower free edge (11) with no flap on the bottom side, said second cut shape forming a lid for said box, **characterised in that** it comprises
two adjacent magazines (25, 26) for storage respectively of the first and second cut shapes,
means for transfer of said cut shapes to an assembly station comprising:
means (27, 28) for gripping the cut shapes from said magazines,
two parallel tracks (29, 30) for transferring said cut shapes flat to an assembly station (31), namely a first track (29) for the first cut shape (2) and a second track (30) for the second cut shape (3), each track comprising a system (32, 33) for drive of the cut shapes with stops,
means for guiding each of said cut shapes, each comprising two rails (40, 41; 42, 43) for guiding the cut shapes (2, 3) substantially with a lateral gap to an assembly station, and
means (34, 35) for longitudinal abutment to said assembly station, in a longitudinal position set for each of the cut shapes,
means (36) for applying glue to the first cut shape during its transfer, to its longitudinal position,
means (44) for clamping the first and second cut shapes in lateral abutment to give them a precise respective lateral reference position against one of the rails,
means (50) for grasping and laterally transferring the second cut shape (3) by means of cups (51) to place it on the first cut shape (2) thus indexed, in their respective set longitudinal positions,
means (60) for disengaging the dogs of the first track in relation to the first cut shape, when the second cut shape is moved into position on the first, and means for locking said first cut shape with vertical pressure at the time of disengagement,
means (70) for applying the second cut shape on the first cut shape,
and means (80) for transferring the assembly of cut shapes so formed to a forming station (90).

12. Device according to claim 11, **characterised in that** in addition it comprises said forming station (90) comprising a mandrel (23) and means for rolling the cut shapes around said mandrel to form the box.

13. Device according to any one of claims 11 and 12, **characterised in that** the means for locking with vertical pressure comprise a stop (69) which is bevelled towards the cut shapes and actuated by jack.

14. Device according to any one of claims 11 to 13, **characterised in that** the means (60) for disengaging the stops (61) comprise means for retracting the stops downwards by pivoting the latter about an axis (67) located above the plane of the first track.

15. Device according to any one of claims 11 to 14, **characterised in that** the means (50) for grasping and transferring the second cut shape (3) on to the first cut shape comprise means for transverse translation comprising means for gripping using suction cups (51) actuated vertically by jacks (54) with a linear electric motor, with a speed of translation of between 4m/s and 6m/s.

16. Device according to claim 15, **characterised in that** the means (50) for transferring the second cut shape (3) on to the first cut shape (2) comprise an arrangement of two carriages (52, 53) actuated by a belt clamping drive system (55, 56).

17. Device according to any one of claims 11 to 16, **characterised in that** the means (50) for transferring the assembly of cut shapes (2, 3) to the forming station (90) comprise an arrangement for moving said cut shapes to the forming station provided with gripping suction cups (61) and means arranged to raise said assembly to bring it into contact with said gripping cups.

18. Device according to any one of claims 11 to 17, **characterised in that**
the first cut shape (2) having a series of at least four main leaves (12, 13, 14, 15) terminated by a fixing tongue (17), connected together by first parallel fold lines (16) between them, said series of leaves forming the external walls of the base of the box and being connected on one side to a series of flaps by second fold lines perpendicular to said first fold lines, the means for grasping and transfer are arranged in order to place the third fold lines of the second cut shape substantially aligned in relation to the first fold lines of the first cut shape,
and **in that** the means for application of the second cut shape on the first are arranged in order to glue the two panels to the two non-adjacent leaves face to face.

## Patentansprüche

1. Verfahren zur Herstellung einer Verpackungsschachtel mit vieleckigem Querschnitt aus mindestens zwei Materialzuschnitten aus einem Papp- bzw. Kartonblatt oder Wellpappenblatt, und zwar aus einem ersten, den Boden der Schachtel bildenden Zuschnitt (2) und einem zweiten Zuschnitt (3), der mindestens vier jeweils durch dritte, parallel zueinander verlaufende Faltlinien (9) miteinander verbundene Felder (4, 5, 6, 7) aufweist, welche eine untere freie Kante ohne bodenseitiges Umklappteil aufweisen, wobei der zweite Zuschnitt einen Aufsatz für die Schachtel bildet,
**dadurch gekennzeichnet,**
**dass**:
- die Zuschnitte (2, 3) gleichzeitig aus zwei benachbarten Magazinen (25, 26) entstapelt und auf zwei parallel verlaufenden Bahnen (29, 30) abgelegt werden, und zwar einer ersten Bahn (29) für den ersten Zuschnitt und einer zweiten Bahn (30) für den zweiten Zuschnitt,
- die Zuschnitte flach liegend auf den Bahnen verbracht werden, indem sie im Wesentlichen mit einem seitlichen Spiel zwischen zwei Schienen (40, 41; 42, 43) durch ein Mitnahmesystem mit Mitnehmern geführt werden, bis sie in einer für jeden der Zuschnitte festgelegten Längsposition an einer Zusammenstellungsstation längsseitig zum Anschlag kommen,
- der erste Zuschnitt (2) während seiner Verbringung in die Längsanschlagsposition (34,35) mit Leim bestrichen wird,
- der erste bzw. der zweite Zuschnitt in Seitenanschlagsposition festgestellt werden, um sie in eine genaue seitliche Referenzposition zu bringen,
- der zweite Zuschnitt (3) aufgenommen, seitlich umgesetzt und auf dem ersten, derart eingestellten Zuschnitt (2) angeordnet wird, wobei die Mitnehmer (61) der ersten Bahn deaktiviert werden, wenn der zweite Zuschnitt auf den ersten auftrifft und dabei unter vertikalem Druck arretiert wird,
- der zweite Zuschnitt anschließend auf den ersten Zuschnitt gelegt wird, um sie in ihren jeweiligen festgelegten Längspositionen aufeinander zu kleben,
- die derart gebildete Anordnung von Zuschnitten anschließend an eine Formungsstation (90) übergeben wird, wo die Schachtel durch Wickeln der Zuschnitte um einen Dorn gebildet wird.

2. Verfahren nach Anspruch 1,
**dadurch gekennzeichnet,**
**dass** die Mitnehmer (61) der ersten Bahn (29) durch Anhebung des ersten Zuschnitts (2) über die Mitnehmer deaktiviert werden.

3. Verfahren nach Anspruch 1,
**dadurch gekennzeichnet,**
**dass** die Mitnehmer (61) der ersten Bahn dadurch deaktiviert werden, dass man die Mitnehmer nach unten verschwinden lässt.

4. Verfahren nach Anspruch 3,
**dadurch gekennzeichnet,**
**dass** man die Mitnehmer dadurch verschwinden lässt, dass man diese um eine Achse (67) schwenkt, die sich über der Ebene der ersten Bahn befindet, so dass eine Freigabe ermöglicht wird, ohne dass die Pappe bzw. der Karton hängen bleibt.

5. Verfahren nach einem der vorhergehenden Ansprüche,
**dadurch gekennzeichnet,**
**dass** die Arretierung unter vertikalem Druck durch einen Mitnehmer (63) erfolgt, der zu den Zuschnitten hin abgeschrägt ist und vertikal betätigt wird.

6. Verfahren nach einem beliebigen der vorhergehenden Ansprüche,
**dadurch gekennzeichnet,**
**dass** der zweite Zuschnitt (3) durch Querverschiebung nach Aufnahme durch vertikal durch Zylinder mit einem linearen Elektromotor mit einer Verschiebegeschwindigkeit zwischen 4 m/s und 6 m/s betätigte Sauger (51) auf den ersten Zuschnitt geführt wird.

7. Verfahren nach Anspruch 6,
**dadurch gekennzeichnet,**
**dass** der zweite Zuschnitt (3) mit Hilfe eines durch ein Mitnahmesystem mit Riemenklammerung betätigten Zuges aus zwei Schlitten (52, 53) auf den ersten Zuschnitt (2) umgesetzt wird.

8. Verfahren nach einem beliebigen der vorhergehenden Ansprüche,
**dadurch gekennzeichnet,**
**dass** zur Übergabe der derart gebildeten Anordnung von Zuschnitten an die Formungsstation die Anordnung angehoben wird, um mit Greifsaugern (84) eines Organs für die Verbringung der Anordnung zu der Formungsstation in Kontakt gebracht zu werden.

9. Verfahren nach einem beliebigen der vorhergehenden Ansprüche,
**dadurch gekennzeichnet,**
**dass** bei einem ersten Zuschnitt (2) mit einer mit einer Befestigungslasche (17) endenden Folge von mindestens vier Hauptflügeln (12, 13, 14, 15), die miteinander durch erste, parallel zueinander verlaufende Faltlinien (16) verbunden sind, wobei die Folge von Flügeln die Außenwände des Unterteils der Schachtel bildet, auf einer Seite eine obere freie Kante (18) ohne Umklappteile aufweist und auf der anderen Seite mit einer Folge von Umklappteilen durch zweite, senkrecht zu den ersten Faltlinien verlaufende Faltlinien (20) verbunden ist, man den zweiten Zuschnitt (3) auf dem ersten Zuschnitt anordnet und dabei die freie Kante (11) des zweiten Zuschnitts mit den zweiten Faltlinien (20) des ersten Zuschnitts fluchtend oder weitestgehend fluchtend anordnet und die dritten Faltlinien (9) und die ersten Faltlinien (16) des ersten Zuschnitts übereinander liegend anordnet.

10. Verfahren nach einem beliebigen der Ansprüche 1 bis 8,
**dadurch gekennzeichnet,**
**dass** bei einem ersten Zuschnitt (2) mit einem zentralen Feld und vier seitlichen umfänglichen Umklappteilen man eines der zuvor mit Leim bestrichenen Umklappteile gegenüber einem Flügel des zweiten Zuschnitts anordnet, um nach Faltung um den Dorn einen schalenförmigen Boden zu bilden.

11. Vorrichtung (24) für die Herstellung einer Verpackungsschachtel mit vieleckigem Querschnitt aus mindestens zwei Materialzuschnitten (2, 3) aus einem Papp- bzw. Kartonblatt oder Wellpappenblatt, und zwar aus einem ersten, den Boden der Schachtel bildenden Zuschnitt (2) und einem zweiten Zuschnitt (3), der mindestens vier jeweils durch dritte, parallel zueinander verlaufende Faltlinien (9) miteinander verbundene Felder (4, 5, 6, 7) aufweist, die eine untere freie Kante (11) ohne bodenseitiges Umklappteil aufweisen, wobei der zweite Zuschnitt einen Aufsatz für die Schachtel bildet,
**dadurch gekennzeichnet,**
**dass** sie Folgendes umfasst:
- zwei benachbarte Magazine (25, 26) zum Lagern des ersten bzw. des zweiten Zuschnitts,
- Mittel für die Übergabe der Zuschnitte an eine Zusammenstellungsstation mit:
- Mitteln (27, 28), um die Zuschnitte aus den Magazinen zu greifen,
- zwei parallel verlaufenden Bahnen (29, 30) für die Verbringung der flach liegenden Zuschnitte zu einer Zusammenstellungsstation (31), und zwar einer ersten Bahn (29) für den ersten Zuschnitt und einer zweiten Bahn (30) für den zweiten Zuschnitt, wobei jede Bahn ein System (32, 33) mit Mitnehmern für die Mitnahme der Zuschnitte aufweist,
- Mitteln für die Führung der jeweiligen Zuschnitte, welche je zwei Schienen (40, 41; 42, 43) umfassen, um die Zuschnitte (2, 3) im Wesentlichen mit einem seitlichen Spiel bis zur Zusammenstellungsstation zu führen, und
- Mitteln (34, 35), damit die Zuschnitte in einer für jeden der Zuschnitte festgelegten Längsposition längsseitig an der Zusammenstellungsstation zum Anschlag kommen,
- Mitteln (36), um den ersten Zuschnitt während der Verbringung zur Längsposition hin mit Leim zu bestreichen,
- Mitteln (44), um den ersten und den zweiten Zuschnitt in Seitenanschlagsposition festzustellen, um sie in eine genaue seitliche jeweilige Referenzposition gegen eine der Schienen zu bringen,
- Mitteln (50), um den zweiten Zuschnitt (3) mit Saugern (51) zu greifen und seitlich umzusetzen, um ihn auf dem ersten, derart eingestellten Zuschnitt (2) gemäß den jeweiligen festgelegten Längspositionen anzuordnen,
- Mitteln (60), um die Mitnehmer der ersten Bahn in Bezug auf den ersten Zuschnitt beim Auftreffen des zweiten Zuschnitts auf den ersten zu deaktivieren, und Mitteln, um den ersten Zuschnitt beim Deaktivieren unter vertikalem Druck zu arretieren,
- Mitteln (70), um den zweiten Zuschnitt auf den ersten zu legen, und
- Mitteln (80) für die Übergabe der derart gebildeten Anordnung von Zuschnitten an eine Formungsstation (90).

12. Vorrichtung nach Anspruch 11,
**dadurch gekennzeichnet,**
**dass** sie ferner die Formungsstation (90) mit einem Dorn (23) und Mitteln zum Wickeln der Zuschnitte um den Dorn zur Bildung der Schachtel umfasst.

13. Vorrichtung nach einem beliebigen der Ansprüche 11 und 12,
**dadurch gekennzeichnet,**
**dass** die Mittel für die Arretierung unter vertikalem Druck einen Mitnehmer (69) umfassen, der zu den Zuschnitten hin abgeschrägt ist und durch einen Zylinder betätigt wird.

14. Vorrichtung nach einem beliebigen der Ansprüche 11 bis 13,
**dadurch gekennzeichnet,**
**dass** die Mittel (60) zum Deaktivieren der Mitnehmer (61) Mittel umfassen, um die Mitnehmer dadurch nach unten verschwinden zu lassen, dass diese um eine Achse (67) schwenken, die sich über der Ebene der ersten Bahn befindet.

15. Vorrichtung nach einem beliebigen der Ansprüche 11 bis 14,
**dadurch gekennzeichnet,**
**dass** die Mittel (50) zum Greifen und Umsetzen des zweiten Zuschnitts (3) auf den ersten Zuschnitt Mittel für die Querverschiebung umfassen, welche Mittel zum Greifen mit Hilfe von Saugern (51) aufweisen, die vertikal durch Zylinder (54) mit einem linearen Elektromotor mit einer Verschiebegeschwindigkeit zwischen 4 m/s und 6 m/s betätigt werden.

16. Vorrichtung nach Anspruch 15,
**dadurch gekennzeichnet,**
**dass** die Mittel (50) zum Umsetzen des zweiten Zuschnitts (3) auf den ersten Zuschnitt (2) einen durch ein Mitnahmesystem (55, 56) mit Riemenklammerung betätigten Zug aus zwei Schlitten (52, 53) umfassen.

17. Vorrichtung nach einem beliebigen der Ansprüche 11 bis 16,
**dadurch gekennzeichnet,**
**dass** die Mittel (50) für die Übergabe der Anordnung von Zuschnitten (2, 3) an die Formungsstation (90) ein Organ für die Bewegung der Zuschnitte an der Formungsstation mit Greifsaugern (61) und Mittel umfassen, die angeordnet sind, um die Anordnung anzuheben und in Kontakt mit den Greifsaugern zu bringen.

18. Vorrichtung nach einem beliebigen der Ansprüche 11 bis 17,
**dadurch gekennzeichnet,**
**dass** bei einem ersten Zuschnitt (2) mit einer mit einer Befestigungslasche (17) endenden Folge von mindestens vier Hauptflügeln (12, 13, 14, 15), die miteinander durch erste, parallel zueinander verlaufende Faltlinien (16) verbunden sind, wobei die Folge von Flügeln die Außenwände des Unterteils der Schachtel bildet und auf einer Seite mit einer Folge von Umklappteilen durch zweite, senkrecht zu den ersten Faltlinien verlaufende Faltlinien verbunden ist, die Mittel zum Greifen und Umsetzen angeordnet sind, um die dritten Faltlinien des zweiten Zuschnitts weitestgehend fluchtend mit den ersten Faltlinien des ersten Zuschnitts anzuordnen, und dass die Mittel zum Legen des zweiten Zuschnitts auf den ersten angeordnet sind, um die zwei Felder auf die zwei nicht benachbarten gegenüberliegenden Flügel zu kleben.
